# EUROPÄISCHE PATENTSCHRIFT

(11) **EP 1 861 860 B1**
(45) Veröffentlichungstag und Bekanntmachung des Hinweises auf die Patenterteilung: **19.05.2010**
(21) Anmeldenummer: 06707069.8
(22) Anmeldetag: 18.02.2006
(51) Int. Cl.: H01H 47/00, F16P 3/00

(54) **SICHERHEITSSCHALTVORRICHTUNG ZUM SICHEREN ABSCHALTEN EINES ELEKTRISCHEN VERBRAUCHERS**
SAFETY SWITCH DEVICE FOR THE RELIABLE DISCONNECTION OF AN ELECTRICAL CONSUMER
DISPOSITIF DE COMMUTATION DE SECURITE POUR METTRE UN CONSOMMATEUR ELECTRIQUE HORS CIRCUIT DE MANIERE FIABLE

(30) Priorität: 22.03.2005 DE 102005014125
(43) Veröffentlichungstag der Anmeldung: 05.12.2007
(73) Patentinhaber: Pilz GmbH & Co. KG, 73760 Ostfildern (DE)
(72) Erfinder: NITSCHE, Thomas, 73732 Esslingen (DE); SCHWENKEL, Hans, 70192 Stuttgart (DE)
(74) Vertreter: Duhme, Torsten
(86) Internationale Anmeldenummer: PCT/EP2006/001484
(87) Internationale Veröffentlichungsnummer: WO 2006/099925

(56) Entgegenhaltungen:
- WO-A-2005/017932
- DE-A1- 10 011 211
- DE-A1- 10 216 226

## Beschreibung

Die vorliegende Erfindung betrifft eine Sicherheitsschaltvorrichtung zum sicheren Abschalten eines elektrischen Verbrauchers, insbesondere in einer automatisiert betriebenen Anlage, mit zumindest einem Eingang zum Zuführen eines Meldesignals von einem Meldegerät, mit einer Auswerte- und Steuereinheit, und mit zumindest einem Schaltelement, das von der Auswerte- und Steuereinheit ansteuerbar ist, um einen Stromversorgungspfad zu dem Verbraucher zu unterbrechen, Eine solche Sicherheitsschaltvorrichtung ist beispielsweise aus DE 100 11 211 A1 bekannt.

Bei der bekannten Sicherheitsschaltvorrichtung handelt es sich um ein sogenanntes Sicherheitsschaltgerät, d.h. eine kompakte Geräteeinheit, die im Allgemeinen zur Installation in einem Schaltschrank einer automatisiert arbeitenden Anlage vorgesehen ist und die typischerweise einen (zumindest weitgehend) festgelegten Funktionsumfang besitzt. Es gibt solche Sicherheitsschaltgeräte insbesondere zum Auswerten von Not-Aus-Tastern, Schutztüren, Schaltmatten, Zwei-Hand-Schaltern, Endlagen- und anderen Positionsschaltern sowie anderen sicherheitsgerichteten Meldegeräten. Die Auswerte- und Steuereinheit dieser Sicherheitsschaltgeräte ist üblicherweise auf die Auswertung- bzw. Überwachung von einem oder mehreren Meldegeräten bestimmter Bauart festgelegt. In Abhängigkeit von dem Meldegerät erzeugt die Auswerte- und Steuereinheit ein Steuersignal, mit dem der Stromversorgungspfad zu dem Verbraucher in fehlersicherer Weise unterbrochen werden kann, wenn das Meldegerät eine Sicherheitsabschaltung anfordert.

Daneben gibt es sogenannte Sicherheitssteuerungen, deren Funktionsumfang in weiten- Bereichen frei programmierbar ist, wie beispielsweise die Sicherheitssteuerungen, die von der vorliegenden Anmelderin unter der Bezeichnung PSS® angeboten werden. Die vorliegende Erfindung betrifft insbesondere die im Vergleich dazu relativ einfachen und kostengünstigen Sicherheitsschaltgeräte. Sie kann darüber hinaus jedoch grundsätzlich auch bei Sicherheitssteuerungen, sicheren dezentralen E/A-Einheiten und anderen Arten von Sicherheitsschaltvorrichtungen eingesetzt werden.

Bei herkömmlichen Sicherheitsschaltgeräten ist das zumindest eine Schaltelement häufig ein zwangsgeführtes Relais, d.h. ein elektromechanisches Schaltelement, das typischerweise mehrere Schließerkontakte und zumindest einen Öffnerkontakt besitzt. Der Öffnerkontakt und die Schließerkontakte sind über eine mechanische Zwangsführung so miteinander gekoppelt, dass der Öffnerkontakt und die Schließerkontakte nicht gleichzeitig geschlossen sein können. Üblicherweise werden die Schließerkontakte im Betrieb des Sicherheitsschaltgerätes von der Auswerte- und Steuereinheit geschlossen und sie dienen dazu, den Stromversorgungspfad zu dem elektrischen Verbraucher zu unterbrechen, wenn dies aufgrund einer Sicherheitsfunktion erforderlich ist. Über den Öffnerkontakt wird typischerweise ein Signal an die Auswerte- und Steuereinheit zurückgekoppelt, so dass diese die Schaltposition der Schließerkontakte aufgrund der Zwangsführung überwachen kann. Damit kann die Auswerte- und Steuereinheit beispielsweise erkennen, wenn ein Schließerkontakt verschweißt ist und in seiner geschlossenen (oder geöffneten) Schaltstellung hängen bleibt. Aufgrund dieser Eigenschaft haben sich zwangsgeführte Relais auf dem Gebiet der Sicherheitsschaltvorrichtungen bestens bewährt und sie werden seit vielen Jahren weitreichend eingesetzt. Allerdings besitzen zwangsgeführte Relais den Nachteil, dass sie relativ teuer und relativ groß sind.

Die eingangs genannte DE 100 11 211 A1 schlägt ein Sicherheitsschaltgerät vor, bei dem zumindest zwei elektronische Schaltelemente verwendet werden, um den Stromversorgungspfad zu dem Verbraucher zu unterbrechen. Insbesondere werden Transistoren als Schaltelemente des Sicherheitsschaltgerätes vorgeschlagen. Dadurch kann das neue Sicherheitsschaltgerät kleiner und kostengünstiger realisiert werden. Das aus DE 100 11 211 A1 bekannte Sicherheitsschaltgerät unterscheidet sich jedoch nicht nur durch die Verwendung von Transistoren anstelle von zwangsgeführten Relais von der Masse der herkömmlichen Sicherheitsschaltgeräte. Ein weiterer Unterschied liegt darin, dass die Transistoren bei dem Sicherheitsschaltgerät aus DE 100 11 211 A1 jeweils ein potentialbezogenes Ausgangssignal erzeugen, wohingegen Sicherheitsschaltgeräte mit zwangsgeführten Relais typischerweise potentialfreie Ausgänge bereitstellen. Letzteres bedeutet, dass das Sicherheitsschaltgerät für sich genommen kein Ausgangssignal liefert, sondern lediglich ein von außen angeschlossenes Potential durchschaltet oder nicht. Demgegenüber erzeugt das aus DE 100 11 211 A1 bekannte Sicherheitsschaltgerät ein "eigenes" Ausgangspotential, das auf eine Masse des Sicherheitsschaltgerätes bezogen ist.

Sicherheitsschaltgeräte mit potentialfreien Ausgängen (also mit zwangsgeführten Relais als Schaltelementen) sind in der Praxis weit verbreitet, weil diese Technik seit vielen Jahren eingesetzt wird. Schon aus Gründen der Ersatzteilkompatibilität ist es wünschenswert, auch weiterhin Sicherheitsschaltgeräte mit potentialfreien Ausgängen zu haben. Darüber hinaus besitzen potentialfreie Ausgänge den Vorteil, dass sie Ströme, Spannungen und Frequenzen im Lastkreis über einen sehr weiten Variationsbereich hinweg schalten können. Demgegenüber ist das Schaltvermögen bei dem Sicherheitsschaltgerät aus DE 100 11 211 A1 durch die Eigenschaften der verwendeten Transistoren beschränkt. Daher besteht auch weiterhin ein Bedarf nach Sicherheitsschaltgeräten mit potentialfreien Ausgängen.

Vor diesem Hintergrund ist es eine Aufgabe der vorliegenden Erfindung, eine Sicherheitsschaltvorrichtung der eingangs genannten Art anzugeben, die mit potentialfreien Ausgängen realisiert werden kann, jedoch kleiner und kostengünstiger hergestellt werden kann.

Diese Aufgabe wird gemäß einem Aspekt der Erfindung durch eine Sicherheitsschaltvorrichtung der eingangs genannten Art gelöst, bei der das Schaltelement ein Wechselschalter mit zumindest zwei zueinander alternativen Schaltpfaden ist, wobei ein erster Schaltpfad im Stromversorgungspfad zu dem Verbraucher liegt, und wobei ein zweiter (alternativer) Schaltpfad zu einer Überwachungseinheit führt.

Das zumindest eine Schaltelement der erfindungsgemäßen Sicherheitsschaltvorrichtung kann ein elektromechanisches Schaltelement sein, insbesondere ein Wechselrelais mit drei Anschlüssen, die zwei zueinander alternative Schaltpfade bereitstellen. Alternativ hierzu kann das zumindest eine Schaltelement jedoch auch als ein Halbleiterbauelement oder mit Hilfe von Halbleiterbauelementen realisiert sein. Grundsätzlich kann das zumindest eine Schaltelement ein einzelnes Bauteil sein, das die zumindest zwei alternativen Schaltpfade bereitstellt, oder es kann eine komplexere Schaltungsstruktur sein, beispielsweise aus mehreren einfachen Transistoren und/oder Relais.

Ein wesentlicher Aspekt der Erfindung ist das Merkmal, dass die zumindest zwei Schaltpfade des Schaltelements alternativ zueinander sind, d.h. die Schaltpfade besitzen eine gemeinsame Wurzel, jedoch ist zu einem Zeitpunkt jeweils nur einer der Schaltpfade geschlossen. Darüber hinaus ist das zumindest eine Schaltelement so in dem Ausgangskreis der Sicherheitsschaltvorrichtung angeordnet, dass der erste der alternativen Schaltpfade im Stromversorgungspfad zu dem Verbraucher liegt, während ein zweiter alternativer Schaltpfad gerade eben nicht im Stromversorgungspfad zu dem Verbraucher liegt, sondern zu einer Überwachungseinheit führt. Die Überwachungseinheit ist ein beliebiger Bestandteil der Sicherheitsschaltvorrichtung, mit dessen Hilfe sich feststellen lässt, ob der zweite Schaltpfad des zumindest einen Schaltelements geschlossen ist oder nicht. Im erstgenannten Fall kann aufgrund des Umstandes, dass die zumindest zwei Schaltpfade alternativ zueinander sind, angenommen werden, dass der Stromversorgungspfad zu dem elektrischen Verbraucher unterbrochen ist, sofern man davon ausgeht, dass die beiden Schaltpfade zwingend alternativ zueinander sind, d.h. sich unter allen Umständen gegenseitig ausschließen. Die praktische Realisierung ist in diesem Fall besonders einfach.

Aber auch wenn die zuletzt genannte Annahme nicht sicher getroffen werden kann, weil man beispielsweise annehmen muss, dass alle Kontaktanschlüsse des Wechselschalters durch einen Fehler miteinander verbunden sein können, ermöglicht die neue Sicherheitsschaltvorrichtung eine kleinbauende Realisierung. Es genügt nämlich in diesem Fall, den angenommenen Fehler mit Hilfe eines geeigneten Funktionstests auszuschließen.

Der zweite der oben genannten Fälle, wonach die Überwachungseinheit feststellt, dass der zweite Schaltpfad nicht geöffnet ist, lässt den Umkehrschluss "erster Schaltpfad geschlossen" nicht eindeutig zu, weil das Schaltelement bei in einer undefinierten Zwischenstellung zwischen den alternativen Schaltpfaden hängen könnte. Daher ist es grundsätzlich möglich, dass der Stromversorgungspfad zu dem elektrischen Verbraucher nicht geschlossen ist, obwohl auch der zweite Schaltpfad zu der Überwachungseinheit nicht geschlossen ist. Eine solche Situation ist jedoch bei sicherheitstechnischer Betrachtung unproblematisch, da es hier vor allem darauf ankommt, das Abschalten des Verbrauchers (also das Unterbrechen des ersten Schaltpfades bzw. des Stromversorgungspfades zu dem Verbraucher) sicher zu erkennen. Dies ist mit dem vorgeschlagenen Wechselschaltelement in der beschriebenen Weise möglich.

Die neue Sicherheitsschaltvorrichtung benötigt keine zwangsgeführten Relais, um einen Rückkoppelkreis aufzubauen, der einen sicheren Rückschluss auf die Unterbrechung des Stromversorgungspfades zu dem Verbraucher zulässt. Da einfache, nichtzwangsgeführte Relais wesentlich kleiner und kostengünstiger sind als zwangsgeführte Relais, kann die neue Sicherheitsschaltvorrichtung kleiner und kostengünstiger realisiert werden als herkömmliche Sicherheitsschaltvorrichtungen. Dies gilt auch und insbesondere, wenn ein "einfaches" Wechselrelais als das zumindest eine Schaltelement verwendet wird. Andererseits lässt sich die neue Sicherheitsschaltvorrichtung mit Hilfe solcher Wechselrelais weiterhin so realisieren, dass sie über potentialfreie Ausgänge verfügt. Die neue Sicherheitsschaltvorrichtung kann daher funktionskompatibel zu herkömmlichen Sicherheitsschaltvorrichtungen mit potentialfreien Ausgängen realisiert werden. Dies erleichtert den Austausch von herkömmlichen Sicherheitsschaltvorrichtungen in einer bestehenden Anlage durch die neue Sicherheitsschaltvorrichtung, und es ermöglicht ein Schalten im Lastkreis über einen weiten Strom-, Spannungs- und Frequenzbereich hinweg.

Grundsätzlich kann eine erfindungsgemäße Sicherheitsschaltvorrichtung jedoch auch mit potentialbezogenen Ausgängen realisiert werden. In diesem Fall geht zwar der Vorteil der potentialfreien Ausgänge verloren, die Verwendung eines Wechselschalters ermöglicht jedoch auch in diesem Fall eine sehr einfache und zuverlässige Aussage darüber, ob der Stromversorgungspfad zu dem elektrischen Verbraucher unterbrochen ist oder nicht. Daher kann eine Sicherheitsschaltvorrichtung auch in diesen Fällen einfach und damit kostengünstig realisiert werden.

Die genannte Aufgabe ist daher vollständig gelöst.

In einer Ausgestaltung der Erfindung ist der Wechselschalter so ausgebildet, dass er den zweiten Schaltpfad als Defaultschaltpfad schließt.

In dieser Ausgestaltung ist der erste Schaltpfad, der im Stromversorgungspfad zu dem Verbraucher liegt, nur geschlossen, wenn der Wechselschalter gezielt in die erste Schaltposition gebracht wurde. Bei einer Entregung, beispielsweise also dem Wegfall der Spannungsversorgung für die gesamte Sicherheitsschaltvorrichtung, fällt der Wechselschalter von sich aus in den Defaultzustand zurück, sofern kein Fehler des Wechselschalters vorliegt. Diese Ausgestaltung ermöglicht eine besonders kostengünstige und kleinbauende Realisierung.

In einer weiteren Ausgestaltung sind die Auswerte- und Steuereinheit und die Überwachungseinheit zusammen dazu ausgebildet, vor dem Schließen des Stromversorgungspfades einen Funktionstest des Wechselschalters durchzuführen. Bevorzugt ist es, wenn die Überwachungseinheit mit der Auswerte- und Steuereinheit verbunden ist, um ggf. ein Schließen des zweiten Schaltpfades zu unterbinden.

Mit der Kombination dieser beiden Ausgestaltungen wird gewährleistet, dass der Stromversorgungspfad zu dem Verbraucher nur geschlossen werden kann, wenn der Wechselschalter bei dem (vorzugsweise unmittelbar vorher erfolgenden) Funktionstest einwandfrei funktioniert. Geht man davon aus, dass der Stromversorgungspfad zu dem Verbraucher danach zumindest noch einmal unterbrochen werden kann, was sich beispielsweise bei Verwendung von diversitären, redundanten Schaltelementen und durch die konstruktive Vermeidung von Common-Cause-Fehlern erreichen lässt, erhält man eine Sicherheitsschaltvorrichtung, mit der sich die (höchste) Sicherheitskategorie 4 der europäischen Norm EN 954-1 bzw. ein vergleichbarer Standard nach PR EN ISO 13849-1 oder IEC 61508 erreichen lässt. Der technische Aufwand ist dabei relativ gering im Vergleich zu bisherigen Sicherheitsschaltvorrichtungen, so dass sich der hohe Sicherheitsstandard kostengünstiger erreichen lässt. Die beiden Ausgestaltungen können grundsätzlich jedoch auch unabhängig oder getrennt voneinander realisiert werden.

In einer weiteren Ausgestaltung beinhaltet der Funktionstest die Erzeugung eines Testsignals, das über den zweiten Strompfad geführt ist.

Vorzugsweise ist das Testsignal so ausgewählt, dass es für sich genommen nicht in der Lage ist, einen an den Strompfad angeschlossenen Verbraucher zu treiben. Beispielsweise kann das Testsignal einen oder mehrere kurze Impulse beinhalten, deren Impulsdauer jeweils kürzer ist als die Ansprechzeit eines angeschlossenen Verbrauchers. Alternativ oder ergänzend hierzu kann das Testsignal eine Amplitude, eine Frequenz oder einen anderen Signalparameter besitzen, der von dem Verbraucher nicht verarbeitet und/oder detektiert werden kann. Darüber hinaus ist es in einer Ausgestaltung bevorzugt, wenn die Sicherheitsschaltvorrichtung eine Filtereinheit beinhaltet, die dazu ausgebildet ist, das Testsignal an oder vor der Anschlussstelle für den Verbraucher auszufiltern oder zu unterdrücken. Damit wird eine Beeinflussung des Verbrauchers durch das Testsignal vermieden.

In einer weiteren Ausgestaltung der Erfindung ist die Überwachungseinheit zumindest teilweise in die Auswerte- und Steuereinheit integriert.

Diese Ausgestaltung ist besonders bevorzugt, wenn ein Mikrocontroller oder Mikroprozessor ein wesentliches Element der Auswerte- und Steuereinheit darstellt, da die Funktion der Überwachungseinheit dann sehr einfach dort implementiert werden kann.

In einer weiteren Ausgestaltung beinhaltet die neue Sicherheitsschaltvorrichtung zumindest zwei Wechselschalter, deren erste Strompfad in Serie zueinander angeordnet sind.

Diese Ausgestaltung ist bevorzugt, weil die zwei in Serie zueinander gelegenen ersten Strompfade eine Redundanz schaffen, die auch bei Versagen eines der Wechselschalter ein Abschalten des Verbrauchers ermöglicht. Die Anordnung der ersten Strompfade in Serie ist dabei eine besonders einfache und kostengünstige Realisierung.

In einer weiteren Ausgestaltung beinhaltet die Sicherheitsschaltvorrichtung zumindest zwei Wechselschalter, deren zweite Strompfade in Serie zueinander angeordnet sind. Vorzugsweise ist dabei jeder Wechselschalter unabhängig von dem anderen umschaltbar.

Diese Ausgestaltung ist bevorzugt, weil sich hierdurch die Überwachung und der Funktionstest für die Wechselschalter sehr einfach und mit wenigen Bauelementen realisieren lässt.

In einer weiteren Ausgestaltung ist der zumindest eine Wechselschalter ein Wechselrelais.

Ein Wechselrelais im Sinne dieser Ausgestaltung ist ein elektromechanisches Bauelement mit zumindest drei Anschlüssen, wobei einer der drei Anschlüsse ein gemeinsamer Anschluss für beide alternativen Strompfade ist, während der zweite und dritte Anschluss jeweils nur einem der alternativen Strompfade zugeordnet ist. Wechselrelais dieser Art sind als Standardbauelemente kostengünstig verfügbar, deutlich kleiner und kostengünstiger als zwangsgeführte Relais, und sie ermöglichen daher eine besonders kleine und kostengünstige Sicherheitsschaltvorrichtung mit potentialfreien Ausgängen.

In einer alternativen Ausgestaltung beinhaltet der zumindest eine Wechselschalter ein Halbleiterschaltelement.

Der Wechselschalter kann in dieser Ausgestaltung ein einzelnes Halbleiterschaltelement mit zwei zueinander alternativen Strompfaden oder auch eine Schaltungsanordnung aus beispielsweise mehreren Transistoren sein, die zumindest zwei alternative Strompfade zur Verfügung stellt. Der Vorteil dieser Ausgestaltung ist, dass das zumindest eine Schaltelement in integrierter Technologie und damit noch kleiner und kostengünstiger realisiert werden kann als mit einem Relais.

In einer weiteren Ausgestaltung ist die Überwachungseinheit mehrkanalig redundant ausgebildet. Alternativ oder ergänzend hierzu ist auch die Auswerte- und Steuereinheit mehrkanalig redundant ausgebildet.

Diese Ausgestaltung ist besonders vorteilhaft, wenn die neue Sicherheitsschaltvorrichtung für Anwendungen der Kategorie 4 der europäischen Norm EN 954-1 oder vergleichbare Anwendungen eingesetzt werden soll. Die dafür gestellten Anforderungen an die Eigenfehlersicherheit der Sicherheitsschaltvorrichtung lassen sich mit einer mehrkanalig-redundanten Struktur besonders einfach und zuverlässig erfüllen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Figur 1: einen Roboter als Beispiel für eine automatisiert arbeitende Anlage mit der neuen Sicherheitsschaltvorrichtung,
- Figur 2: eine schematische Darstellung eines ersten Ausführungsbeispiels der neuen Sicherheitsschaltvorrichtung, und
- Figur 3: mehrere Zeitdiagramme zur Erläuterung der Funktionsweise eines Ausführungsbeispiels der neuen Sicherheitsschaltvorrichtung.

In Figur 1 ist eine automatisiert arbeitende Anlage, in der die neue Sicherheitsschaltvorrichtung zum Einsatz kommt, in ihrer Gesamtheit mit der Bezugsziffer 10 bezeichnet.

Die Anlage 10 beinhaltet hier einen Roboter 12, dessen Arbeitsraum durch einen Schutzzaun mit einer Schutztür 14 gesichert ist. Die geöffnete oder geschlossene Position der Schutztür 14 wird mit einem Schutztürsensor 16 detektiert. Der Schutztürsensor beinhaltet einen ersten Teil 16a, der an dem beweglichen Teil der Schutztür 14 befestigt ist, sowie einen zweiten Teil 16b am feststehenden Rahmen der Schutztür 14. In einem Ausführungsbeispiel enthält der erste Teil 16a einen Transponder, der nur bei geschlossener Schutztür von dem zweiten Teil 16b (Lesegerät) erkannt und ausgewertet werden kann. Die Erfindung ist jedoch nicht auf diese Art von Schutztürsensoren und darüber hinaus auch nicht auf Schutztürsensoren als Meldegeräte beschränkt. Die Erfindung kann gleichermaßen mit anderen Meldegeräten, insbesondere Not-Aus-Tastern, sowie Drehzahlsensoren, Lichtschranken und anderem verwendet werden.

Mit der Bezugsziffer 18 ist eine Sicherheitsschaltvorrichtung nach der vorliegenden Erfindung bezeichnet. Sie dient dazu, den Roboter 12 beim Öffnen der Schutztür 14 abzuschalten.

Die Anlage 10 ist hier ferner mit einem Not-Aus-Taster 20 als weiterem Meldegerät dargestellt. Der Not-Aus-Taster 20 wird mit einer weiteren Sicherheitsschaltvorrichtung 22 nach der vorliegenden Erfindung ausgewertet. Die Sicherheitsschaltvorrichtungen 18 und 22 besitzen in dem gezeigten Ausführungsbeispiel jeweils potentialfreie Ausgänge (wird nachfolgend anhand Figur 2 näher erläutert), die in Serie miteinander verbunden sind, um eine logische UND-Verknüpfung aufzubauen.

An einem Ende der logischen Kette, in diesem Fall am Ausgang der Sicherheitsschaltvorrichtung 22, sind zwei Schütze 24, 26 angeordnet, deren Arbeitskontakte wiederum seriell zueinander in einem Stromversorgungspfad 28 zu dem Roboter 12 liegen. Bei den Arbeitskontakten der beiden Schütze 24, 26 handelt es sich um Schließerkontakte, die also nur geschlossen sind, wenn die Eingangskreise der Schütze 24, 26 mit einer Arbeitsspannung angeregt sind, die höher als die Anzugs- bzw. Haltespannung der Schütze 24, 26 ist. Die Arbeitsspannung 30 beträgt beispielsweise 24 Volt und wird in diesem Ausführungsbeispiel über die in Serie geschalteten Ausgangskontakte der Sicherheitsschaltvorrichtungen 18 und 22 zu den Schützen 24, 26 geschleift. Beim Öffnen der Schutztür 14 und/oder beim Betätigen des Not-Aus-Tasters 20 unterbrechen die Sicherheitsschaltvorrichtungen 18, 22 den Strompfad, über den die Eingangskreise der Schütze 24, 26 mit der Arbeitsspannung 30 verbunden sind. Dadurch fallen die Schütze 24, 26 ab, der Roboter 12 wird abgeschaltet. Die Schütze 24, 26 und (mittelbar) der Roboter 12 sind damit Verbraucher im Sinne der vorliegenden Erfindung.

Es versteht sich, dass die Anlage 10 hier in vereinfachter Weise gezeigt ist. Insbesondere sind hier nur zwei einfache Sicherheitskreise zum Abschalten des Roboters 12 dargestellt. In der Praxis sind typischerweise weitere Sicherheitskreise vorhanden. Beispielsweise haben die Schütze 24, 26 typischerweise noch zwangsgeöffnete Öffner-Kontakte, die auf zumindest eine der Sicherheitsschaltvorrichtungen 18, 22 zurückgeführt sind, um ein Einschalten des Roboters 12 zu verhindern, wenn einer der Schütze 24, 26 verschweißt ist. Des Weiteren ist typischerweise eine Betriebssteuerung (hier nicht dargestellt) vorgesehen, die den normalen Betriebsablauf des Roboters 12 steuert.

Figur 2 zeigt die Sicherheitsschaltvorrichtung 22 in weiteren Details. Die Sicherheitsschaltvorrichtung 18 kann grundsätzlich in gleicher Weise aufgebaut sein, oder auch eine zweikanalige Auswerte- und Steuereinheit sowie potentialfreie Ausgänge in konventioneller Bauart besitzen.

Die Komponenten der Sicherheitsschaltvorrichtung 22 sind in an sich bekannter Weise in einem kompakten Gerätegehäuse 36 angeordnet. Das Gehäuse 36 besitzt Anschlüsse, beispielsweise in Form von Schraub- oder Federklemmen. Mit den Bezugsziffern 38, 40 sind zwei Anschlüsse bezeichnet, die hier sowohl zum Anschließen des Not Aus Tasters 20 als auch zum Zuführen einer Versorgungsspannung 42 für die Sicherheitsschaltvorrichtung 22 dienen. Die Versorgungsspannung 42 ist hier als Gleichspannung dargestellt, und sie ist über jeweils einen Öffnerkontakt des Not-Aus-Tasters 20 an die Anschlüsse 38, 40 angeschlossen. Alternativ hierzu könnte die Spannung 42 grundsätzlich auch eine Wechselspannung sein.

Mit der Bezugsziffer 46, 48 sind zwei weitere Anschlussklemmen bezeichnet, an die eine Reihenschaltung aus einem Starttaster 50 und zwei Öffnerkontakten 52, 54 angeschlossen ist. Der Öffnerkontakt 52 gehört zu dem Schütz 24 aus Figur 1 und ist mit den Schließerkontakten des Schützes 24 zwangsgeführt. In gleicher Weise ist der Öffnerkontakt 54 mit den Schließerkontakten des Schützes 26 zwangsgeführt.

Die Sicherheitsschaltvorrichtung 22 ist hier mit insgesamt vier Schaltelementen 56, 56', 58, 58' dargestellt. Die Schaltelemente 56, 58 bzw. 56', 58' sind jeweils in Serie zueinander angeordnet, und sie bilden zwei Stromversorgungspfade aus, über die die beiden Schütze 24, 26 angeregt werden können. Der zweite Stromversorgungspfad mit den Schaltelementen 56', 58' ist dabei aus Gründen der Übersichtlichkeit nur teilweise dargestellt, nämlich ohne die Details der Ansteuerung der Schaltelemente 56', 58'. Die Ansteuerung der Schaltelemente 56', 58' erfolgt jedoch in gleicher Weise wie die Ansteuerung der Schaltelemente 56, 58. Deswegen beziehen sich die nachfolgenden Erläuterungen gleichermaßen auch auf die Schaltelemente 56', 58', sofern nichts anderes angegeben ist.

Die Schaltelemente 56, 58 sind hier als Wechselschalter realisiert. Jedes Schaltelement 56, 58 besitzt drei Anschlüsse 60, 62, 64, die hier aus Gründen der Übersichtlichkeit nur beim Schaltelement 56 bezeichnet sind. Die drei Anschlüsse 60, 62, 64 bilden zwei zueinander alternative Schaltpfade aus. Ein erster Schaltpfad 66 verläuft zwischen den Anschlüssen 62 und 64 (in Figur 2 in gestrichelter Linie dargestellt). Ein zweiter, alternativer Schaltpfad 68 verläuft von dem Anschluss 60 zum Anschluss 64 (in durchgezogener Linie dargestellt). Der Anschluss 64 bildet somit eine gemeinsame Wurzel der alternativen Schaltpfade 66, 68. Zu einem Zeitpunkt kann jeweils nur einer der Schaltpfade 66, 68 geschlossen sein. Der andere ist in diesem Fall geöffnet.

Die Wechselschalter 56, 58 sind in einem Ausführungsbeispiel der Erfindung Wechslerrelais mit jeweils einem Kontakt, der zwischen den Anschlüssen 60, 62 umgeschaltet wird. In weiteren Ausführungsbeispielen können die Wechselschalter jedoch auch als oder zumindest mit Hilfe von Haltleiterschaltelementen realisiert sein.

Der Anschluss 62 des Schaltelements 56 ist mit einem Anschluss 70 am Gehäuse 36 der Sicherheitsschaltvorrichtung 22 verbunden. In gleicher Weise ist der Anschluss 66 des Schaltelements 58 mit einem externen Anschluss 72 der Sicherheitsschaltvorrichtung 22 verbunden. Die Wurzeln 64 der beiden Schaltelemente 56, 58 sind in Reihe zueinander verbunden. Damit stellen die ersten Schaltpfade 66 der beiden Schaltelemente 56, 58 einen Stromversorgungspfad zwischen den Anschlüssen 70, 72 der Sicherheitsschaltvorrichtung 22 bereit, der abhängig von der Schaltstellung der Schaltelemente 56, 58 geschlossen oder unterbrochen sein kann. In gleicher Weise stellen die Schaltelement 56', 58' einen zweiten Stromversorgungspfad zwischen Anschlussklemmen 74, 76 der Sicherheitsschaltvorrichtung 22 bereit. An die Anschlussklemmen 72, 76 sind in der Anwendung gemäß Figur 1 die Schütze 24, 26 angeschlossen. An den Anschlüssen 70, 74 liegt die Arbeitsspannung 30 an, die ggf. in gleicher Weise, wie hier beschrieben, durch die Sicherheitsschaltvorrichtung 18 geschleift wird.

Die zweiten Schaltpfade 68 aller vier Schaltelemente 56, 56', 58, 58' sind in diesem Ausführungsbeispiel in Reihe miteinander verbunden, und diese Reihenschaltung ist mit einer Überwachungseinheit verbunden, die in Figur 2 mit der Bezugsziffer 78 bezeichnet ist. Die Überwachungseinheit 78 kann zweikanalig ausgebildet sein, was in Figur 2 schematisch angedeutet ist. Es ist jedoch auch möglich, die Überwachungseinheit 78 einkanalig auszubilden. Aufgabe der Überwachungseinheit 78 ist, ein Testsignal 80 in die Reihenschaltung der zweiten Schaltpfade 68 der Schaltelemente 56, 58, 56', 58' einzuspeisen. Wenn die Überwachungseinheit 78 das Testsignal 80 über die genannten Schaltpfade zurücklesen kann, bedeutet dies, dass sich sämtliche Schaltelemente in der in Figur 2 gezeigten Schaltposition befinden. Die Stromversorgungspfade zu den Schützen 24, 26 sind daher unterbrochen.

Die Überwachungseinheit 78 steht mit einem Mikrocontroller 82 in Verbindung, der eine Auswerte- und Steuereinheit im Sinne der vorliegenden Erfindung darstellt. Gemäß einem bevorzugten Ausführungsbeispiel ist nur ein Mikrocontroller 82 vorhanden, wenngleich die Erfindung hierauf nicht beschränkt ist. Der Mikrocontroller 82 ist dazu ausgebildet, die Schaltposition der Schaltelemente 56, 58, 56', 58' einzustellen. Außerdem führt er in der nachfolgend beschriebenen Weise Funktionstests durch, um die Schaltfunktion der Schaltelemente 56, 58, 56', 58' zu überprüfen.

Die Schaltelemente 56, 58 benötigen zum Umschalten eine Versorgungsspannung, die an einer Leitung 84 bzw. einem Kondensator 86 anliegt. Die Versorgungsspannung 84, 86 entspricht hier weitgehend der Versorgungsspannung 42, die an den Anschlüssen 38, 40 der Sicherheitsschaltvorrichtung 22 anliegt. Die Spannung auf der Leitung 84 ist über den Eingangskreis der Schaltelemente 56, 58 sowie jeweils einen Transistor 90, 92 geführt. Mit Hilfe der Transistoren 90, 92 kann der Mikrocontroller 82 den Erregerkreis zu jedem Schaltelement 56, 58 schließen oder unterbrechen. Bei geschlossenem Erregerkreis und einer Versorgungsspannung am Kondensator 86 bzw. der Leitung 84, die höher ist als die Anzugsspannung der Schaltelemente 56, 58, schalten die Wechselschalter auf den ersten Schaltpfad 66 um. Fehlt entweder die Versorgungsspannung auf der Leitung 84 (oder sinkt die Spannung hier unter die Haltespannung der Schaltelemente) oder unterbricht der Mikrocontroller 82 den Erregerkreis mit Hilfe der Transistoren 90, 92, fallen die Schaltelemente in ihre Default-Schaltposition zurück, in der der zweite Schaltpfad 68 geschlossen ist. Die Stromversorgungspfade zu den Schützen 24, 26 sind dann unterbrochen.

Mit der Bezugsziffer 88 ist eine Spannungs- und Resetschaltung bezeichnet. Diese beinhaltet hier einen Spannungsregler (nicht gesondert dargestellt), der aus der allgemeinen Versorgungsspannung 42 eine individuelle Versorgungsspannung für den Mikrocontroller 82 erzeugt. Außerdem sorgt die Spannungs- und Resetschaltung 88 dafür, dass der Mikrocontroller 38 nach jeder Spannungswiederkehr an den Anschlüssen 38, 40 in einer definierten Weise startet (Resetfunktion). In einem Ausführungsbeispiel beinhaltet die Spannungs- und Resetschaltung daher noch einen Impulsgenerator (nicht gesondert dargestellt), der mit einem Reseteingang des Mikrocontrollers 82 verbunden ist. Die Versorgungsspannungen für den Mikrocontroller 82 und für die Schaltelemente 56, 58 werden also beide aus der Versorgungsspannung 42 erzeugt, die an dem Eingang der Sicherheitsschaltvorrichtung 22 anliegt. Zur Entkopplung der beiden intern getrennten Versorgungsspannungen ist ein Entkopplungsnetzwerk 94 vorgesehen, das im vorliegenden Ausführungsbeispiel eine Diode und einen Widerstand 95 beinhaltet, die zusammen mit dem Kondensator 86 ein RC-Glied bilden. Der Widerstand 95 bestimmt die Ladezeit bis zum vollständigen Aufladen des Kondensators 86. Daher bildet das RC-Glied aus dem Widerstand 95 und dem Kondensator 86 ein Zeitglied, das dafür sorgt, dass die Versorgungsspannung für die Schaltelemente 56, 58 erst mit einer gewissen Verzögerung, gemessen von dem Anlegen der Versorgungsspannung 42 an die Anschlüsse 38, 40, erreicht ist.

Mit der Bezugsziffer 96 ist ein sogenannter Watchdog bezeichnet, der ein zweites Zeitglied beinhaltet. Der Watchdog 86 dient einerseits dazu, die Funktion des Mikrocontrollers 82 in an sich bekannter Weise zu überwachen. Hierzu wartet der Watchdog 96 auf regelmäßig wiederkehrende Impulse, die von dem Mikrocontroller 82 geliefert werden müssen. Darüber hinaus ist der Watchdog 86 mit mehreren UND-Gliedern 98 verbunden, mit deren Hilfe er eine Übertragung der Steuersignale vom Mikrocontroller 82 zu den Transistoren 90, 92 unterbinden kann.

Die Ansteuerung der Schaltelemente 56, 58 erfolgt in diesem Ausführungsbeispiel diversitär, das heißt mit voneinander verschiedenen Steuersignalen. Die Ansteuerung des Schaltelements 56 (und des Schaltelements 56') erfolgt hier mit einem dynamischen Steuersignal (definierte Impulsfolge), das der Mikrocontroller 82 an einem Ausgang 100 bereitstellt. Das Steuersignal 100 ist über ein UND-Glied sowie einen Kondensator 102 zu dem Transistor 90 geführt. Der Transistor 90 wird nur dann leitfähig, wenn der Mikrocontroller 82 die Impulsfolge aum Ausgang 100 mit der vorgesehenen Frequenz und Amplitude erzeugt, und wenn der Watchdog 96 diese Impulsfolge auf den Kondensator 102 durchschaltet.

Demgegenüber werden die Schaltelemente 58, 58' vom Mikrocontroller 82 mit einem statischen Signal 104 angesteuert. Alternativ hierzu könnten die Schaltelemente 56, 58 auch jeweils mit einem dynamischen oder jeweils einem statischen Signal angesteuert werden, wobei es generell bevorzugt ist, wenn sich die Steuersignale 100, 104 voneinander unterscheiden.

Bei einer Fehlerbetrachtung der Wechselschalter 56, 58 nach IEC 62061 sind folgende Fehler zu berücksichtigen:
1. Die Wechselschalter 56, 58 verbleiben in der angeregten (ersten) Schaltposition 66, obwohl der Eingangskreis entregt (nicht angesteuert) ist.
2. Die Wechselschalter 56, 58 gehen trotz Anregung des Eingangskreises nicht in die erste Schaltposition 66 über, sondern verbleiben in der zweiten Default-Schaltposition 68.
3. Es besteht ein Schluss zwischen allen Anschlüssen 60, 62, 64.

Diese Fehler lassen sich beherrschen, indem die Überwachungseinheit 78 die Schaltfunktion der Wechselschalter 56, 58 zusammen mit dem Mikrocontroller 82 testet, bevor der Stromversorgungspfad zu dem Verbraucher geschlossen wird. Dazu erzeugt die Überwachungseinheit 78 das Testsignal 80 und speist es in die Reihenschaltung der zweiten Schaltpfade 68 ein. Wenn sich alle angeschlossenen Wechselschalter in ihrem entregten Default-Zustand befinden, muss die Überwachungseinheit 78 das Testsignal 80 zurücklesen können. Im nächsten Schritt wird nun beispielsweise der Wechselschalter 56 von dem Mikrocontroller 82 umgeschaltet. Das Testsignal 80 darf sich nun nicht mehr zurücklesen lassen, wenn das Umschalten des Wechselschalters fehlerfrei funktionierte und kein Kurzschluss zwischen den Anschlüssen 60, 62, 64 vorliegt. Ist dieser Test bestanden, prüft die Überwachungseinheit der Reihe nach die weiteren Wechselschalter. Lässt sich das Testsignal 80 in einem der Testfälle zurücklesen, liegt einer der oben genannten Fehler vor. Die Überwachungseinheit 78 informiert den Mikrocontroller 82 entsprechend und ein Schließen des Stromversorgungspfades zu den Schützen 24, 26 wird verhindert. Bestehen hingegen sämtliche Wechselschalter den Test, kann der Stromversorgungspfad zu den Schützen 24, 26 geschlossen werden. Sollte ein Wechselschalter dabei nicht auf den ersten Schaltpfad 66 umschalten, würde der angeschlossene Verbraucher nicht einschalten können. Trotz des (nicht getesteten) Fehlers wäre also ein sicherer Zustand gewährleistet.

Diese Funktionsweise ist anhand der Zeitdiagramme in Figur 3 nochmals bildlich dargestellt. Der oberste Zeitverlauf 110 zeigt das Anlegen der Versorgungsspannung 42 an die Sicherheitsschaltvorrichtung 22, sei es beim Einschalten der gesamten Anlage oder beim Schließen des Not-Aus-Tasters 20. Es sei angenommen, dass der Not-Aus-Taster 20 zu einem Zeitpunkt t₁ betätigt wird, so dass die Versorgungsspannung 42 von der Sicherheitsschaltvorrichtung 22 abgetrennt wird.

Der zweite Zeitverlauf 112 zeigt die Versorgungsspannung für den Mikrocontroller 82, die mit Hilfe der Spannungs- und Resetschaltung 88 erzeugt wird. Während einer ersten Zeitspanne 114 nach dem Anlegen der Versorgungsspannung an den Mikrocontroller 82 (bzw. nach einem Reset) führt der Mikrocontroller 82 interne Funktionstests durch, wie dies vom Betrieb von Mikrocontrollern in Sicherheitsschaltvorrichtungen bekannt ist.

Der dritte Zeitverlauf 116 zeigt den Verlauf der Versorgungsspannung an den Erregerkreisen der Schaltelemente 56, 58. Die Versorgungsspannung steigt hier zu Beginn langsamer an, was auf das Zeitverhalten des RC-Gliedes 95, 86 zurückzuführen ist. Die Dimensionierung der Bauelemente ist so gewählt, dass die Versorgungsspannung an den Schaltelementen 56, 58 erst dann voll anliegt, wenn der Mikrocontroller 82 seine internen Selbsttests beendet hat.

Der vierte Zeitverlauf 118 ist das Ausgangssignal am Watchdog 96. Mit diesem Signal werden die Ausgänge 100, 104 des Mikrocontrollers 82 zu den Transistoren 90, 92 an den Schaltelementen 56, 58 durchgeschaltet. Erst ab dem Zeitpunkt t₂ ist der Mikrocontroller 82 also in der Lage, die Schaltelemente 56, 58 anzusteuern.

Der fünfte Verlauf zeigt das Testsignal 80, das von der Überwachungseinheit 78 in den Kreis der zweiten Schaltpfade 68 eingespeist wird.

In den beiden nächsten Verläufen sind dann die Steuersignale 100 und 104 für die Schaltelemente 56, 58 gezeigt. Zunächst wird jeweils ein Steuersignal für eine Zeitspanne 120 bzw. 122 aktiviert, wobei die Zeitspannen 120, 122 versetzt zueinander sind. Außerdem liegen die Steuersignale in den Zeitspannen 120, 122 zeitgleich zu dem Testsignal 80. Wenn das Testsignal 80 während der Zeitspannen 120 bzw. 122 von der Überwachungseinheit 78 nicht mehr zurückgelesen werden kann, was in Figur 3 schematisch angedeutet ist, war das Umschalten des entsprechenden Schaltelements 56, 58 erfolgreich. Nach erfolgreichem Abschluss der Tests kann der Mikrocontroller 82 die Schaltelemente 56, 58 in ihre erste Schaltposition 66 umschalten und die Stromversorgungspfade zu den Schützen 24, 26 dadurch schließen (Zeitpunkt t₃).

Das unterste Diagramm zeigt schließlich den Verlauf 124 der Arbeitsspannung 30 an den Eingangskreisen der Schütze 24, 26. Die Schütze 24, 26 können ab dem Zeitpunkt t₃ anziehen, der Roboter 12 kann in Betrieb gehen. Wird zum Zeitpunkt t₁ der Not-Aus-Taster 20 betätigt, fällt (nach einer hier nicht berücksichtigten Entladezeit für den Kondensator 86) die Versorgungsspannung für die Schaltelemente 56, 58 weg. Außerdem entfallen die Steuersignale 100, 104 für die Schaltelemente 56, 58. beide Ereignisse bewirken, dass der Stromversorgungspfad zu den Schützen 24, 26 unterbrochen wird.

In weiteren Ausführungsbeispielen kann die Funktionalität der Überwachungseinheit 78 in den Mikrocontroller 82 zumindest teilweise integriert sein. Bevorzugt ist es beispielsweise, wenn das Testsignal 80 von dem Mikrocontroller 82 über einen Optokoppler, eine kapazitive oder eine induktive Kopplung in den Überwachungskreis der zweiten Schaltpfade eingekoppelt wird. Der hier als Überwachungseinheit 78 bezeichnete Teil kann dann beispielsweise den Optokoppler oder einen Übertrager beinhalten.

Des Weiteren können Ausführungsbeispiele der Erfindung beinhalten, dass die Wechselschalter 56, 58 jeweils mehrere parallele Schaltkontakte besitzen. In diesem Fall können die Rücklesepfade der Überwachungseinheit 78 parallel geführt werden.

Weiterhin kann vorgesehen sein, dass die Wechselschalter 56, 58 eine eigene Überwachungseinheit 78 besitzen, die ein für den jeweiligen Wechselschalter individuelles Testsignal erzeugt. Die Vielzahl der Überwachungseinheiten kann dann mit dem Mikrocontroller 82 verbunden sein, um die Ergebnisse der Funktionstests dem Mikrocontroller 82 zu melden. Außerdem können die zweiten Schaltpfade der Wechselschalter 56, 58 in Reihe zueinander verbunden sein, während die zweiten Schaltpfade der Wechselschalter 56', 58' eine zweite Reihenschaltung bilden, die getrennt von der Reihenschaltung der Wechselschalter 56, 58 ausgebildet ist.

Schließlich sei darauf hingewiesen, dass die vorliegende Erfindung auch bei Sicherheitsschaltvorrichtungen realisiert werden kann, die eine "konventionelle" zwei- oder mehrkanalige Auswerte- und Steuereinheit besitzen, wie sie beispielsweise in DE 100 11 211 A1 gezeigt ist. Die im obigen Ausführungsbeispiel dargestellte Realisierung ist hier nur eine besonders bevorzugte Ausführung, die jedoch auch für sich genommen eine erfinderische Weiterbildung bekannter Sicherheitsschaltvorrichtungen darstellt.

## Patentansprüche

1. Sicherheitsschaltvorrichtung zum sicheren Abschalten eines elektrischen Verbrauchers (24, 26), insbesondere in einer automatisiert betriebenen Anlage (10), mit zumindest einem Eingang (38,40) zum Zuführen eines Meldesignals von einem Meldegerät (16; 20), mit einer Auswerte- und Steuereinheit (82) und mit zumindest einem Schaltelement (56, 58), das von der Auswerte- und Steuereinheit (82) ansteuerbar ist, um einen Stromversorgungspfad zu dem Verbraucher (24, 26) zu unterbrechen, **dadurch gekennzeichnet, dass** das Schaltelement (56, 58) ein Wechselschalter mit zumindest zwei zueinander alternativen Schaltpfaden (66, 68) ist, wobei ein erster Schaltpfad (66) im Stromversorgungspfad zu dem Verbraucher (24, 26) liegt, und wobei ein zweiter Schaltpfad (68) zu einer Überwachungseinheit (78) führt.

2. Sicherheitsschaltvorrichtung nach Anspruch 1, **dadurch gekennzeichnet, dass** der Wechselschalter (56, 58) so ausgebildet ist, dass er den zweiten Schaltpfad (68) als Defaultschaltpfad schließt.

3. Sicherheitsschaltvorrichtung nach einem Anspruch 1 oder 2, **dadurch gekennzeichnet, dass** die Auswerte- und Steuereinheit (82) und die Überwachungseinheit (78) zusammen dazu ausgebildet sind, vor dem Schließen des Stromversorgungspfades einen Funktionstest des Wechselschalters (56, 58) durchzuführen.

4. Sicherheitsschaltvorrichtung nach einem der Ansprüche 1 bis 3, **dadurch gekennzeichnet, dass** die Überwachungseinheit (78) mit der Auswerte- und Steuereinheit (82) verbunden ist, um ein Schließen des ersten Schaltpfades (66) zu unterbinden.

5. Sicherheitsschaltvorrichtung nach Anspruch 4, **dadurch gekennzeichnet, dass** der Funktionstest die Erzeugung eines Testsignals (80) beinhaltet, das über den zweiten Strompfad (68) geführt ist.

6. Sicherheitsschaltvorrichtung nach einem der Ansprüche 1 bis 5, **dadurch gekennzeichnet, dass** die Überwachungseinheit (78) in die Auswerte- und Steuereinheit (82) integriert ist.

7. Sicherheitsschaltvorrichtung nach einem der Ansprüche 1 bis 6, **gekennzeichnet durch** zumindest zwei Wechselschalter (56, 58), deren erste Strompfade (66) in Serie zueinander angeordnet sind.

8. Sicherheitsschaltvorrichtung nach einem der Ansprüche 1 bis 7, **gekennzeichnet durch** zumindest zwei Wechselschalter (56, 58), deren zweite Strompfade (68) in Serie zueinander angeordnet sind.

9. Sicherheitsschaltvorrichtung nach einem der Ansprüche 1 bis 8, **dadurch gekennzeichnet, dass** der zumindest eine Wechselschalter (56, 58) ein Wechselrelais ist.

10. Sicherheitsschaltvorrichtung nach einem der Ansprüche 1 bis 8, **dadurch gekennzeichnet, dass** der zumindest eine Wechselschalter (56, 58) ein Halbleiterschaltelement beinhaltet.

11. Sicherheitsschaltvorrichtung nach einem der Ansprüche 1 bis 10, **dadurch gekennzeichnet, dass** die Überwachungseinheit (78) mehrkanalig redundant ausgebildet ist.

## Claims

1. A safety switching apparatus for safe disconnection of an electrical load (24, 26), in particular in an automated installation (10), comprising at least one input (38, 40) for receiving a message signal from a signaling device (16; 20), comprising an evaluation and control unit (82) and comprising at least one switching element (56, 58) which can be driven by the evaluation and control unit (82) in order to interrupt an electrical power supply path to the load (24, 26), **characterized in that** the switching element (56, 58) is a changeover switch having at least two mutually alternative switching paths (66, 68), with a first switching path (66) being located in the electrical power supply path to the load (24, 26) and with a second switching path (68) leading to a monitoring unit (78).

2. The safety switching apparatus of claim 1, **characterized in that** the changeover switch (56, 58) is designed such that it closes the second switching path (68) as a default switching path.

3. The safety switching apparatus of claim 1 or 2, **characterized in that** the evaluation and control unit (82) and the monitoring unit (78) together are designed to carry out a functional test of the changeover switch (56, 58) prior to the closure of the electrical power supply path.

4. The safety switching apparatus of one of claims 1 to 3, **characterized in that** the monitoring unit (78) is coupled to the evaluation and control unit (82) for preventing closure of the first switching path (66).

5. The safety switching apparatus of claim 4, **characterized in that** the functional test includes the generation of a test signal (80) which is passed via the second switching path (68).

6. The safety switching apparatus of one of claims 1 to 5, **characterized in that** the monitoring unit (78) is integrated into the evaluation and control unit (82).

7. The safety switching apparatus of one of claims 1 to 6, **characterized by** at least two changeover switches (56, 58) whose first switching paths (66) are arranged in series with one another.

8. The safety switching apparatus of one of claims 1 to 7, **characterized by** at least two changeover switches (56, 58) whose second switching paths (68) are arranged in series with one another.

9. The safety switching apparatus of one of claims 1 to 8, **characterized in that** the at least one changeover switch (56, 58) is a changeover relay.

10. The safety switching apparatus of one of claims 1 to 8, **characterized in that** the at least one changeover switch (56, 58) comprises a semiconductor switching element.

11. The safety switching apparatus of one of claims 1 to 10, **characterized in that** the monitoring unit (78) is designed with a multichannel redundancy.

## Revendications

1. Dispositif de commutation de sécurité pour la déconnexion sûre d'un récepteur électrique (24, 26), en particulier dans une installation automatisée (10), avec au moins une entrée (38,40) pour la transmission d'un signal d'avertissement d'un avertisseur (16; 20), avec une unité de commande et d'évaluation (82) et avec au moins un élément de commutation (56, 58) pouvant être commandé par l'unité de commande et d'évaluation (82) pour interrompre un trajet d'alimentation en courant vers le récepteur (24, 26), **caractérisé en ce que** l'élément de commutation (56, 58) est un commutateur-inverseur avec au moins deux trajets de commutation (66, 68) alternatifs, un premier trajet de commutation (66) étant situé sur le trajet d'alimentation en courant vers le récepteur (24, 26), et un deuxième trajet de commutation (68) menant à une unité de surveillance (78).

2. Dispositif de commutation de sécurité selon la revendication 1, **caractérisé en ce que** le commutateur-inverseur (56, 58) est réalisé de manière à fermer le deuxième trajet de commutation (68) en tant que trajet de commutation par défaut.

3. Dispositif de commutation de sécurité selon l'une des revendications 1 ou 2, **caractérisé en ce que** l'unité de commande et d'évaluation (82) et l'unité de surveillance (78) sont réalisées ensemble de manière à exécuter un test de fonctionnement du commutateur-inverseur (56, 58) avant la fermeture du trajet d'alimentation en courant.

4. Dispositif de commutation de sécurité selon l'une des revendications 1 à 3, **caractérisé en ce que** l'unité de surveillance (78) est reliée à l'unité de commande et d'évaluation (82) pour interrompre une fermeture du premier trajet de commutation (66).

5. Dispositif de commutation de sécurité selon la revendication 4, **caractérisé en ce que** le test de fonctionnement comporte la génération d'un signal de test (80) qui est transmis par le deuxième trajet de courant (68).

6. Dispositif de commutation de sécurité selon l'une des revendications 1 à 5, **caractérisé en ce que** l'unité de surveillance (78) est intégrée à l'unité de commande et d'évaluation (82).

7. Dispositif de commutation de sécurité selon l'une des revendications 1 à 6, **caractérisé par** au moins deux commutateurs-inverseurs (56, 58) dont les premiers trajets de courant (66) sont disposés en série.

8. Dispositif de commutation de sécurité selon l'une des revendications 1 à 7, **caractérisé par** au moins deux commutateurs-inverseurs (56, 58) dont les deuxièmes trajets de courant (68) sont disposés en série.

9. Dispositif de commutation de sécurité selon l'une des revendications 1 à 8, **caractérisé en ce que** le ou les commutateurs-inverseurs (56, 58) sont des relais commutateurs.

10. Dispositif de commutation de sécurité selon l'une des revendications 1 à 8, **caractérisé en ce que** le ou les commutateurs-inverseurs (56, 58) comprennent un élément de commutation semi-conducteur.

11. Dispositif de commutation de sécurité selon l'une des revendications 1 à 10, **caractérisé en ce que** l'unité de surveillance (78) est réalisée en redondance avec plusieurs voies.
